# FASCICULE DE BREVET EUROPEEN

(11) **EP 0 406 114 B1**
(45) Date de publication et mention de la délivrance du brevet: **08.09.1993**
(21) Numéro de dépôt: 90401862.9
(22) Date de dépôt: 28.06.1990
(51) Int. Cl.: F41F 3/08, F41F 3/10, F42B 17/00

(54) **Dispositif d'éjection pour munition amphibie et propulseur indépendant en faisant partie**
Ausstossvorrichtung für amphibische Munition sowie dazugehörender unabhängiger Antrieb
Launching device for amphibious ammunition with independant propulsive means

(30) Priorité: 30.06.1989 FR 8908841
(43) Date de publication de la demande: 02.01.1991
(73) Titulaire: AEROSPATIALE Société Nationale Industrielle, 75781 Paris Cédex 16 (FR)
(72) Inventeur: Knur, Lionel, F-94100 Saint Maur des Fosses (FR); Siegwald, Roland, F-92160 Antony (FR)
(74) Mandataire: Rinuy, Santarelli

(56) Documents cités:
- EP-A- 0 054 877
- BE-A- 411 330
- FR-A- 2 588 241
- US-A- 1 418 795

## Description

L'invention concerne un dispositif permettant d'éjecter des munitions amphibies depuis un sous-marin non équipé d'un système de chasse.

Actuellement, les munitions amphibies notamment du type de celui décrit dans le brevet français 2.588.241 ne peuvent être éjectés que par des sous-marins équipés de systèmes de chasse.

Un exemple de système de chasse est décrit dans le document US-A-1.418.795 ; l'éjection d'une torpille y est obtenue grâce à des moyens de poussée (air comprimé ou matériau explosif) solidaires du tube lance-torpilles.

Le document BE-A-411.330 décrit quant à lui un dispositif de lancement de torpilles sans système de chasse, limité au cas très spécifique de torpilles munies d'un propulseur annulaire monté à la périphérie du corps de ces torpilles.

L'invention vise à pallier cet inconvénient et à permettre d'éjecter avec un maximum de sécurité des munitions amphibies quelconques à partir de n'importe quel véhicule marin ou sous-marin pourvu d'un tube lance-torpilles.

L'invention, telle que revendiquée dans la revendication 1, propose à cet effet un dispositif d'éjection pour munition amphibie comportant un tube lance-torpilles au sein duquel est disposé un propulseur à poudre indépendant de la munition, caractérisé en ce que ce propulseur à poudre est indépendant du tube lance-torpilles et est placé avec son ensemble d'allumage en appui sur l'arrière de cette munition en sorte de pousser et accompagner cette munition au delà de la sortie du tube puis à s'en séparer.

Une autre solution selon l'invention est décrite dans la revendication 9.

D'autres caractéristiques selon l'invention sont décrites dans les revendications dépendantes 2-8, et 10-14.

L'invention propose ainsi de disposer dans le tube lanceur un petit propulseur à l'arrière de la munition adapté à la pousser de manière à lui permettre d'atteindre une vitesse de sortie de tube pouvant aller en pratique de 5 à 30 m/s. Ce propulseur est jetable.

Selon des dispositions préférées de l'invention, éventuellement combinées :
- l'ensemble d'allumage est composé d'un dispositif d'allumage primaire de sécurité comportant des inflammateurs électriques et d'un dispositif d'allumage secondaire à poudre ;
- ce propulseur comporte, dans une coque terminée par au moins une tuyère, un dispositif secondaire faisant partie de l'ensemble d'allumage et un bloc de poudre inhibé latéralement à combustion frontale ou radiale ;
- la coque est composite, étant formée d'une enveloppe interne métallique étanche recouverte d'un bobinage ;
- le bobinage est en fils de verre, carbone, "kevlar" ou équivalent ;
- chaque tuyère comporte un opercule d'étanchéité adapté à être éjecté par la pression des gaz de combustion du bloc de poudre ;
- le dispositif d'allumage primaire de sécurité est à commande électrique et est reversible ;
- l'ensemble d'allumage est connecté à un bloc de commande lié au tube lance-torpilles recevant un signal représentatif de l'état d'au moins la porte extérieure du tube lance-torpilles et adapté à n'activer l'ensemble d'allumage que lorsque cette porte extérieure est ouverte.

L'invention vise également le propulseur précité en soi.

L'invention présente les avantages suivants :
- le pousseur pyrotechnique permet, à partir d'un tube lance-torpilles de sous-marin non équipé de dispositif de chasse, de chasser tout type de munitions (torpilles et missiles ...) sans modification sensible du sous-marin ;
- la légèreté de ce pousseur pyrotechnique, son faible encombrement et sa sécurité intégrée permettent une mise en oeuvre simple ;
- son fonctionnement et ses performances sont pratiquement indépendants de l'immersion de tir ;
- le choix de la technologie à poudre permet de s'affranchir de toute maintenance pendant la durée de vie opérationnelle du système ;
- l'adaptation à la munition à chasser (masse de la munition et vitesse de chasse) est facilitée par la possibilité de faire varier la masse de poudre ;
- la structure composite bobinée de la coque du propulseur a l'avantage en cas d'éclatement d'éviter toutes projections métalliques importantes qui pourraient détériorer l'intérieur du tube lance-torpilles.

Le propulseur est dimensionné de telle sorte qu'il puisse éjecter une munition lorsque le sous-marin lanceur est entre 0 et 750 m de profondeur. Son encombrement total peut être contenu dans un cylindre de 200 à 300 mm de diamètre et de 300 à 400 mm de longueur.

L'invention sera mieux comprise à l'aide de la description d'un mode de réalisation proposé à titre d'exemple non limitatif et illustré par les dessins annexés sur lesquels :
- la figure 1 est un schéma de principe d'un tube lance-torpilles muni d'un avant-tube, contenant une munition et son propulseur ;
- la figure 2 est une vue de côté de l'ensemble munition et propulseur ; et
- la figure 3 est une vue en coupe axiale de ce propulseur.

La figure 1 représente un dispositif d'éjection 1 conforme à l'invention, adapté à éjecter une munition amphibie 2 telle qu'un missile de poids P, dépourvue de moyens autonomes de propulsion d'éjection. Il s'agit de préférence d'un missile amphibie conforme au brevet FR-2 .588.241.

Cette munition présente extérieurement une coque 2A munie d'ailettes arrière 2B. Des câbles 2C de connexion électrique sont ici également prévus.

Ce dispositif comporte un tube lance-torpilles 3 de tout type connu, ici comprenant un avant-tube 4, et un propulseur 5 disposé à l'arrière de la munition 2.

De manière classique, le tube lance-torpilles 3 comporte une porte interne 6 et une porte de sas 7 tandis que l'avant-tube 4 comporte une porte extérieure 8 munie de moyens de manoeuvre 8A et permettant la communication avec le milieu marin ainsi que des glissières repérées 9. En 7A est représentée la porte de sas 7 en position ouverte.

On notera que l'axe longitudinal X-X de la munition 2 est ici légèrement décalé vers le bas par rapport à l'axe longitudinal Y-Y de l'ensemble du tube lance-torpilles.

Le propulseur est positionné, en contact contre le fond de la munition, grâce à un système de liaison 30.

Le propulseur-pousseur représenté sur la figure 3 est constitué :
- d'un dispositif d'allumage primaire de sécurité 11 ;
- d'un dispositif d'allumage secondaire 12 ;
- d'un bloc de poudre inhibé latéralement 13 ;
- d'une coque composite métal-bobinage repérée 14 dans son ensemble, ; et
- d'une ou plusieurs tuyère(s) 15.

Le dispositif d'allumage primaire de sécurité 11 comporte des inflammateurs électriques schématisés en 11B ainsi qu'une petite charge primaire de poudre d'allumage schématisée en 11C (de tous types connus appropriés). Il est armé au moyen d'un moteur électrique intégré à l'allumeur, schématisé en 11A. Des fils 16 assurent la connection de l'allumeur à un bloc de commande 17. Des signaux provenant de capteurs judicieusement disposés, classiques mais non représentés, sont appliqués à ce bloc en sorte de ne lui permettre d'actionner le moteur électrique que lorsque au moins la porte avant 8 du tube lance-torpilles est ouverte. Ce moteur est réversible et peut être remis en position sécurité par inversion du courant électrique.

Le dispositif d'allumage secondaire 12 est composé de poudre d'allumage. Il est amorcé par le dispositif d'allumage primaire de sécurité 11.

Le bloc de poudre 13 inhibé latéralement est à combustion radiale et fonctionne sous haute pression ; il fournit les gaz nécessaires à la propulsion. Il présente ici un canal 18 à profil étoilé (ce qui explique les variations d'épaisseur apparaissant à la figure 3).

La coque 14 du propulseur est composée d'une enveloppe interne métallique très mince assurant l'étanchéité, qui est recouverte de fils de verre bobinés enrobés dans une résine thermodurcissable de tout type connu approprié et assurant la résistance mécanique de l'ensemble. En variante, le bobinage peut être en carbone, kevlar ou autre.

Cette structure bobinée a l'avantage, en cas d'éclatement, d'éviter toutes projections métalliques importantes qui pourraient détériorer l'intérieur du tube lance-torpilles.

Cette coque est protégée thermiquement à l'avant par un système 19 qui assure en outre, ici, le calage du bloc et à l'arrière par une calotte 20 de protection thermique du fond.

La tuyère 15, ici unique, permet l'éjection des gaz de combustion et est maintenue étanche, avant tir, par un opercule 21 jusqu'à une pression externe supérieure à celle correspondant à la profondeur maximale d'utilisation de la munition. En cas de tir, la pression des gaz de combustion suffit toutefois pour éjecter cet opercule.

A l'opposé de cette tuyère le propulseur comporte une face transversale 22 adaptée à être affrontée à l'arrière de la munition 2, par simple appui ou par des moyens de positionnement et/ou de liaison tels que systèmes de fixation à billes, cisaillable ou autre. Dans l'exemple considéré ici le système de liaison 30 comporte un plateau de liaison 31 fixé au propulseur grâce à des perçages 32, et lié de manière temporaire à la munition par des organes de liaison frangible de tout type connu approprié coopérant avec des taraudages classiquement prévus à l'arrière de la munition.

Le mode de fonctionnement de l'invention est décrit ci-après.

L'ensemble munition 3 et son propulseur additionnel 4 sont introduits dans le tube lance-torpilles "sec" 1 par l'intérieur du sous-marin (depuis la droite à la figure 1) et mis en place grâce à un outillage de bord classique.

Les câbles de liaison électrique 2C et 16 entre la munition 2 et le bloc 17 du tube, ainsi qu'entre le dispositif d'allumage primaire de sécurité 11 du pousseur et ce bloc 17 sont branchés et la porte interne 6 du tube est fermée.

Lorsque la décision de tir est prise, la porte extérieure 8 du tube est ouverte et le tube est noyé.

La présence de l'information "porte extérieure ouverte" est nécessaire pour permettre l'armement par le bloc 17 de l'allumeur de sécurité 16 du pousseur et la mise à feu de la charge primaire 11C de celui-ci.

Les gaz chauds de l'allumeur mettent à feu la charge secondaire 12 qui permet l'allumage du bloc 13.

Les gaz de combustion sortant par la tuyère 9 créent une poussée qui, transmise par la face d'appui 22 et le système de liaison 30, permet à la munition 2 de sortir du tube lance-torpilles avec la vitesse nécessaire à la poursuite de la mission.

Dans l'exemple considéré, cette poussée a également pour effet, peu après la mise la feu, de rompre les organes de liaison avec la munition, le propulseur n'étant plus alors qu'en simple appui contre la munition pour son éjection.

Au début de son éjection, l'ensemble munition-pousseur est guidé dans le tube lance-torpilles. Ledit pousseur en fin de combustion peut se désolidariser de la munition par gravité (cessation de l'appui sur la munition) ou par éjection (dans le cas par exemple de la mise à feu à cet instant d'un propulseur intégré au missile et inerte jusque là, comme par exemple dans le cas du brevet FR-2.588.241 précité). Le pousseur est alors perdu.

Le pousseur pyrotechnique peut fonctionner jusqu'à une profondeur de 750 m. Sa tuyère est adaptée à une profondeur intermédiaire avec une pression de sortie correspondante.

La pression interne, de l'ordre de 100 à 200 bars, permet d'obtenir un bon rendement de la tuyère.

La durée de fonctionnement dudit pousseur pyrotechnique est comprise entre 0,5 et 2 secondes. Il est rappelé à ce propos qu'au niveau de la mer à une température de 20°C, le temps de combustion efficace d'une masse de poudre de 5 à 10 kg est compris entre 0,5 et 2 secondes et la force moyenne efficace correspondante est de l'ordre de 5.000 à 20.000 newton (N).

Il va de soi que la description qui précède n'a été proposée qu'à titre d'exemple non limitatif et que de nombreuses variantes peuvent être proposées par l'homme de l'art sans sortir du cadre de l'invention.

## Revendications

1. Dispositif d'éjection pour munition amphibie (2) comportant un tube lance-torpilles (3) au sein duquel est disposé un propulseur à poudre (5) indépendant de la munition, caractérisé en ce que ce propulseur à poudre est indépendant du tube lance-torpilles et est placé avec son ensemble d'allumage (11, 12) en appui sur l'arrière de cette munition en sorte de pousser et accompagner cette munition au delà de la sortie du tube puis à s'en séparer.

2. Dispositif d'éjection pour munition amphibie selon la revendication 1, caractérisé en ce que l'ensemble d'allumage comporte un dispositif d'allumage primaire de sécurité (11) comportant des inflammateurs électriques (11B) et un dispositif d'allumage secondaire (12) à poudre.

3. Dispositif d'éjection pour munition amphibie selon la revendication 1 ou la revendication 2, caractérisé en ce que ce propulseur (5) comporte dans une coque (14) terminée par au moins une tuyère (15), un dispositif d'allumage secondaire (11, 12) faisant partie de l'ensemble d'allumage et un bloc de poudre (13) inhibé latéralement à combustion radiale ou frontale.

4. Dispositif d'éjection pour munition amphibie selon la revendication 3, caractérisé en ce que la coque (14) est composite, étant formée d'une enveloppe interne métallique étanche recouverte d'un bobinage.

5. Dispositif d'éjection pour munition amphibie selon la revendication 4, caractérisé en ce que le bobinage est en fils de verre, ou carbone, ou "kevlar" ou autre.

6. Dispositif d'éjection pour munition amphibie selon l'une quelconque des revendications 3 à 5, caractérisé en ce que chaque tuyère (15) comporte un opercule d'étanchéité (21) adapté à être éjecté par la pression des gaz de combustion du bloc de poudre.

7. Dispositif d'éjection pour munition amphibie selon l'une quelconque des revendications 2 à 6, caractérisé en ce que le dispositif d'allumage primaire de sécurité est à commande électrique et reversible.

8. Dispositif d'éjection pour munition amphibie selon l'une quelconque des revendications 2 à 7, caractérisé en ce que l'ensemble d'allumage (11, 12) est connecté à un bloc de commande (17) lié au tube lance-torpilles recevant un signal représentatif de l'état d'au moins la porte extérieure du tube lance-torpilles et adapté à n'activer l'ensemble d'allumage que lorsque cette porte extérieure est ouverte.

9. Propulseur à poudre destiné à l'éjection d'une munition amphibie (2) à partir d'un tube lance-torpilles (3) caractérisé en ce qu'il comporte une coque (14) adaptée à être disposée dans ce tube, libre vis à vis de celui-ci, terminée par au moins une tuyère (15), destinée à être orientée vers l'arrière de ce tube, et contenant une partie au moins d'un ensemble d'allumage (11, 12) et un bloc de poudre (13) inhibé latéralement à combustion frontale ou radiale, cette coque étant munie en sa partie avant d'une face (22) destinée à être affrontée à l'arrière de la munition.

10. Propulseur pour l'éjection d'une munition amphibie selon la revendication 9, caractérisé en ce que la coque (14) est composite, étant formée d'une enveloppe interne métallique étanche recouverte d'un bobinage.

11. Propulseur pour l'éjection d'une munition amphibie selon la revendication 10, caractérisé en ce que le bobinage est en fils de verre, carbone, "kevlar" ou autre.

12. Propulseur pour l'éjection d'une munition amphibie selon l'une quelconque des revendications 9 à 11, caractérisé en ce que chaque tuyère (15) comporte un opercule d'étanchéité (21) adapté à être éjecté par la pression des gaz de combustion du bloc de poudre.

13. Propulseur pour l'éjection d'une munition amphibie selon l'une quelconque des revendications 9 à 12, caractérisé en ce que l'ensemble d'allumage est à commande électrique.

14. Propulseur pour l'éjection d'une munition amphibie selon la revendication 13, caractérisé en ce que l'ensemble d'allumage est composé d'un dispositif d'allumage primaire de sécurité (11) comportant des inflammateurs électriques (11B) et d'un dispositif d'allumage secondaire (12) à poudre.

## Claims

1. Ejection device for an amphibious munition (2) including a torpedo launching tube (3) within which is disposed a powdered-propellant motor (5) independent of the munition, characterised in that this powdered-propellant motor is independent of the torpedo launching tube and is positioned, along with its ignition unit (11, 12), in abutment against the rear of this munition so as to thrust and accompany this munition beyond the outlet from the tube and then to separate from it.

2. Ejection device for an amphibious munition according to Claim 1, characterised in that the ignition unit includes a primary safety ignition device (11) including electrical igniters (11B) and a secondary powder ignition device (12).

3. Ejection device for an amphibious munition according to Claim 1 or Claim 2, characterised in that this motor (5) has a casing (14) terminating in at least one nozzle (15), a secondary ignition device (11, 12) forming part of the ignition unit and a laterally inhibited block of powder (13) for radial or frontal combustion.

4. Ejection device for an amphibious munition according to Claim 3, characterised in that the casing (14) is composite, being formed by an inner sealed metal jacket covered with a winding.

5. Ejection device for an amphibious munition according to Claim 4, characterised in that the winding is made from glass, carbon, Kevlar or other fibres.

6. Ejection device for an amphibious munition according to any one of Claims 3 to 5, characterised in that each nozzle (15) has a sealing cap (21) adapted so as to be ejected by the pressure of the combustion gases from the block of powder.

7. Ejection device for an amphibious munition according to any one of Claims 2 to 6, characterised in that the primary safety ignition device has reversible electrical actuation.

8. Ejection device for an amphibious munition according to any one of Claims 2 to 7, characterised in that the ignition unit (11, 12) is connected to a control unit (17) connected to the torpedo launching tube receiving a signal representing the state of at least the outer door of the torpedo launch tube and adapted so as to activate the ignition unit only when this outer door is open.

9. Powdered-propellant motor intended to eject an amphibious munition (2) from a torpedo launching tube (3), characterised in that it has a casing (14) adapted so as to be disposed in this tube, free vis-a-vis the latter, terminating in at least one nozzle (15), intended to be oriented towards the rear of this tube, and containing at least part of an ignition unit (11, 12) and a laterally inhibited block of powder (13) for frontal or radial combustion, this casing having, at its front part, a face (22) intended to be brought against the rear of the munition.

10. Motor for ejecting an amphibious munition according to Claim 9, characterised in that the casing (14) is composite, being formed by an inner sealed metal jacket covered with a winding.

11. Motor for ejecting an amphibious munition according to Claim 10, characterised in that the winding is made from glass, carbon, Kevlar or other fibres.

12. Motor for ejecting an amphibious munition according to any one of Claims 9 to 11, characterised in that each nozzle (15) has a sealing cap (21) adapted so as to be ejected by the pressure of the combustion gases from the block of powder.

13. Motor for ejecting an amphibious munition according to any one of Claims 9 to 12, characterised in that the ignition unit is electrically actuated.

14. Motor for ejecting an amphibious munition according to Claim 13, characterised in that the ignition unit consists of a primary safety ignition device (11) including electrical igniters (11B) and a secondary powder ignition device (12).

## Patentansprüche

1. Ausstoßvorrichtung für amphibische Munition (2), bestehend aus einem Torpedo-Ausstoßrohr (3), in dem ein von der Munition unabhänghiger Pulverantrieb (5) angeordnet ist, dadurch gekennzeichnet, daß der Pulverantrieb vom Torpedo-Ausstoßrohr unabhängig ist und mit seiner Zündeinheit (11, 12) am hinteren Ende dieser Munition anliegend angeordnet ist, so daß er die Munition über den Austritt des Rohrs hinaus treibt und begleitet und sich dann von ihr trennt.

2. Ausstoßvorrichtung für amphibische Munition nach Anspruch 1, dadurch gekennzeichnet, daß die Zündeinheit eine Sicherheits-Primärzündvorrichtung (11) mit elektrischen Zündern (11B) und eine Pulver-Sekundärzündvorrichtung (12) umfaßt.

3. Ausstoßvorrichtung für amphibische Munition nach Anspruch 1 oder 2, dadurch gekennzeichnet, daß der Antrieb (5) in einer Schale (14), an deren Ende wenigstens eine Düse (15) vorgesehen ist, eine Sekundärzündvorrichtung (11, 12), die Teil der Zündeinheit bildet, und einen seitlich gehemmten Pulverblock (13) mit radialer oder frontaler Verbrennung umfaßt.

4. Ausstoßvorrichtung für amphibische Munition nach Anspruch 3, dadurch gekennzeichnet, daß die Schale (14) ein Verbund ist, der von einem dichten Innenmantel aus Metall gebildet ist, der mit einer Wicklung bedeckt ist.

5. Ausstoßvorrichtung für amphibische Munition nach Anspruch 4, dadurch gekennzeichnet, daß die Wicklung aus Glasfasern, Kohlenstoff, "Kevlar" oder anderem besteht.

6. Ausstoßvorrichtung für amphibische Munition nach einem der Ansprüche 3 bis 5, dadurch gekennzeichnet, daß jede Düse (15) einen Dichtungsdeckel (21) besitzt, der durch den Druck der Verbrennungsgase des Pulverblocks ausgestoßen werden kann.

7. Ausstoßvorrichtung für amphibische Munition nach einem der Ansprüche 2 bis 6, dadurch gekennzeichnet, daß die Sicherheits-Primärzündvorrichtung eine umkehrbare elektrische Steuerung hat.

8. Ausstoßvorrichtung für amphibische Munition nach einem der Ansprüche 2 bis 7, dadurch gekennzeichnet, daß die Zündeinheit (11, 12) an einen mit dem Torpedo-Ausstoßrohr verbundenen Steuerblock (17) angeschlossen ist, der ein den Zustand wenigstens der äußeren Tür des Torpedo-Ausstoßrohrs darstellendes Signal empfängt und die Zündeinheit nur aktivieren kann, wenn diese äußere Tür offen ist.

9. Pulverantrieb zum Ausstoßen einer amphibischen Munition (2) aus einem Torpedo-Ausstoßrohr (3), dadurch gekennzeichnet, daß er eine Schale (14) besitzt, die in diesem Rohr angeordnet werden kann, bezüglich dieses frei ist, an ihrem Endewenigstens eine Düse (15) aufweist, auf das hintere Ende dieses Rohrs zu gerichtet sein soll und wenigstens einen Teil einer Zündeinheit (11, 12) und einen seitlich gehemmten Pulverblock (13) mit radialer oder frontaler Verbrennung enthält, wobei diese Schale in ihrem vorderen Teil eine Fläche (22) aufweist, die an das hintere Ende der Munition angefügt werden soll.

10. Antrieb zum Ausstoßen einer amphibischen Munition nach Anspruch 9, dadurch gekennzeichnet, daß die Schale (14) aus einem Verbund besteht, der von einem dichten Innenmantel aus Metall gebildet ist, der mit einer Wicklung bedeckt ist.

11. Antrieb zum Ausstoßen einer amphibischen Munition nach Anspruch 10, dadurch gekennzeichnet, daß die Wicklung aus Glasfasern, Kohlenstoff, "Kevlar" oder anderem besteht.

12. Antrieb zum Ausstoßen einer amphibischen Munition nach einem der Ansprüche 9 bis 11, dadurch gekennzeichnet, daß jede Düse (15) einen Dichtungsdeckel (21) besitzt, der durch den Druck der Verbrennungsgase des Pulverblocks ausgestoßen werden kann.

13. Antrieb zum Ausstoßen einer amphibischen Munition nach einem der Ansprüche 9 bis 12, dadurch gekennzeichnet, daß die Zündeinheit elektrisch gesteuert ist.

14. Antrieb zum Ausstoßen einer amphibischen Munition nach nach Anspruch 13, dadurch gekennzeichnet, daß die Zündeinheit eine Sicherheits-Primärzündvorrichtung (11) mit elektrischen Zündern (11B) und eine Pulver-Sekundärzündvorrichtung (12) umfaßt.
